# EUROPÄISCHE PATENTSCHRIFT

(11) **EP 2 420 364 B1**
(45) Veröffentlichungstag und Bekanntmachung des Hinweises auf die Patenterteilung: **20.04.2016**
(21) Anmeldenummer: 11005552.2
(22) Anmeldetag: 06.07.2011
(51) Int. Cl.: B26D 7/06, B26D 7/32

(54) **Portionskomplettierung beim mehrspurigen Aufschneiden**
Portion completion with multi-track cutting
Equipement destiné à compléter une portion lors de la coupe sur plusieurs voies

(30) Priorität: 18.08.2010 DE 102010034677
(43) Veröffentlichungstag der Anmeldung: 22.02.2012
(73) Patentinhaber: Weber Maschinenbau GmbH Breidenbach, 35236 Breidenbach (DE)
(72) Erfinder:
(74) Vertreter: Manitz, Finsterwald & Partner GbR

(56) Entgegenhaltungen:
- EP-B1- 0 713 753
- DE-A1- 19 914 707
- US-A1- 2009 120 256

## Beschreibung

Die Erfindung betrifft ein Verfahren sowie eine Vorrichtung zum gleichzeitigen Aufschneiden mehrerer Lebensmittelprodukte in jeweils mehrere Produktscheiben umfassende Portionen.

Das portionierte Aufschneiden von Lebensmittelprodukten, insbesondere unter Verwendung so genannter Hochleistungs-Slicer, ist grundsätzlich bekannt. Die Bildung von Portionen ist insbesondere dann erforderlich, wenn dem Slicer eine Verpackungsmaschine nachgeordnet ist, in der nicht einzelne Produktscheiben, sondern jeweils eine Mehrzahl von in einer oder mehreren Portionen zusammengefassten Produktscheiben automatisch verpackt werden. In diesem Zusammenhang sind so genannte Übergabeeinheiten bekannt, die dem Slicer unmittelbar nachgeordnet sind und dazu dienen, sowohl die abgetrennten Produktscheiben aufzunehmen und zu portionieren als auch die gebildeten Portionen abzutransportieren, um sie nachgeschalteten Einrichtungen wie beispielsweise einer Verpackungsmaschine, insbesondere über weitere Fördereinrichtungen, zuzuführen. Eine Aufgabe derartiger Übergabeeinheiten besteht auch darin, die Arbeitsgeschwindigkeit des Slicers an die so genannte Systemgeschwindigkeit der nachgeschalteten Einrichtungen anzupassen, denn insbesondere bei sehr schnell arbeitenden Slicern müssen die gebildeten Portionen mit einer Geschwindigkeit aus dem Portionierbereich abtransportiert werden, die wesentlich höher ist als die Systemgeschwindigkeit.

Bekannte Übergabeeinheiten sind beispielsweise als Kombinationen von Förderbändern ausgebildet. Die Portionierung erfolgt auf einem unmittelbar dem Slicer nachgeordneten Portionierband, auf welchem die abgetrennten Produktscheiben zur Bildung der Portionen abgelegt werden. Dem Portionierband nachgeordnet ist dabei wenigstens ein so genanntes Steuerband, an welches die Portionen vom Portionierband übergeben werden.

Derartige Übergabeeinheiten werden auch für eine so genannte Portionskomplettierung eingesetzt, die vor allem bei hochpreisigen Produkten erforderlich ist, bei deren Aufschneiden Produktverluste so gering wie möglich gehalten werden sollen. Eine Portionskomplettierung ist erforderlich, wenn die gewünschten Portionen eine bestimmte Scheibenanzahl und/oder ein bestimmtes Portionsgewicht aufweisen sollen und die nach dem Aufschneiden eines Produkts vorhandene letzte Portion die jeweiligen Anforderungen noch nicht erfüllt, d.h. eine oder mehrere weitere Produktscheiben benötigt, wenn sie nicht als Ausschuss entsorgt werden soll.

Bei dieser Portionskomplettierung werden die noch benötigten Produktscheiben vom nachfolgenden Produkt abgetrennt. Da in der Regel zu Beginn des Aufschneidevorgangs am neuen Produkt so genannte Trimmschnitte durchgeführt werden müssen, da der Produktanfang beispielsweise noch nicht den erforderlichen Produktquerschnitt aufweist, und die bei diesem "Trimmen" entstehenden, nicht verwendbaren Produktstücke auf das Portionierband und somit auf die auf ihre Komplettierung wartende unvollständige Teilportion fallen würden, wird im Rahmen der Portionskomplettierung die Übergabeeinheit derart betrieben, dass die Teilportionen vom Portionierband in Förderrichtung auf das Steuerband transportiert werden, wo sie die Durchführung der Trimmschnitte abwarten. Sobald vom neuen Produkt brauchbare Scheiben abgetrennt werden können, wird die Teilportion wieder zurück vom Steuerband auf das Portionierband transportiert, d.h. die Übergabeeinheit transportiert die Teilportionen in dieser Phase entgegen der "normalen" Förderrichtung.

Eine derartige Portionskomplettierung ist grundsätzlich bekannt, beispielsweise aus DE 199 14 707 A1.

Ebenfalls bekannt ist das gleichzeitige Aufschneiden mehrerer Lebensmittelprodukte an einer Aufschneidevorrichtung, insbesondere mittels eines einzigen Schneidmessers. Hierzu wird beispielsweise auf EP 0 713 753 B1 verwiesen. Das gleichzeitige Aufschneiden von Lebensmittelprodukten wird auch als mehrspuriges Aufschneiden bezeichnet.

Bei einer Aufschneidevorrichtung, die dazu in der Lage ist, mehrere Produkte gleichzeitig aufzuschneiden, können die Produkte dem Schneidmesser gleichzeitig zugeführt werden. Wenn die Produkte eine unterschiedliche Länge besitzen und/oder aus bestimmten Gründen die Produktzufuhr in den einzelnen Spuren mit unterschiedlichen bzw. unterschiedlich variierenden Einzelgeschwindigkeiten, also individuell, erfolgt, dann führt dies zu Problemen bei der Portionskomplettierung, da das Aufschneiden von Produkten in den einzelnen Spuren nicht gleichzeitig beendet ist und so in den einzelnen Spuren zu komplettierende Teilportionen zeitlich nacheinander entstehen. Ein möglicher Grund dafür, dass selbst bei exakt gleichen Produktlängen die Aufschneidevorgänge in den einzelnen Spuren nicht zum gleichen Zeitpunkt beendet werden, ist eine individuelle Regelung der Fördergeschwindigkeiten in den einzelnen Spuren, die erforderlich ist, wenn die Produkte - in Förderrichtung gesehen - unterschiedliche Gewichtsprofile (bei über das gesamte Produkt konstanter Produktdichte also unterschiedliche Querschnittsprofile) aufweisen, da dann die Dicke der abgetrennten Produktscheiben und somit die Produktzufuhr individuell angepasst werden muss, um für jede Portion das gewünschte Portionsgewicht zu erzielen. Eine solche Vorgehensweise ist beispielsweise aus DE 196 04 254 B4 sowie aus EP 1 178 878 B1 bekannt.

Aufgabe der Erfindung ist es, eine einfache und zuverlässige Möglichkeit für eine Portionskomplettierung beim mehrspurigen Aufschneiden von Lebensmittelprodukten zu schaffen.

Die Lösung dieser Aufgabe erfolgt durch die Merkmale des unabhängigen Verfahrensanspruchs sowie durch die Merkmale des unabhängigen Vorrichtungsanspruchs.

Bei dem erfindungsgemäßen Verfahren ist vorgesehen, dass die Komplettierung von Teilportionen in separaten Spuren erfolgt.

Bei der erfindungsgemäßen Vorrichtung ist vorgesehen, dass die Übergabeeinheit für jede zugeordnete Spur eine separate Förderstrecke aufweist, die wenigstens zwei aufeinander folgende Fördereinheiten umfasst.

Durch die erfindungsgemäße Separierung ist es möglich, Maßnahmen zur Portionskomplettierung in einer Spur durchzuführen, ohne dabei einen jeweils gewünschten Betrieb in den anderen Spuren zu stören. Insbesondere in Abhängigkeit davon, wie bei der jeweiligen Aufschneidevorrichtung die Zufuhr der Produkte erfolgt, können die Portionskomplettierungen in den einzelnen Spuren beispielsweise gemäß einer nicht zur Erfindung gehörenden Alternative vollkommen unabhängig voneinander erfolgen. Erfindungsgemäß erfolgt ein nachstehend näher erläuterter koordinierter Betrieb, bei dem mit der Komplettierung von in den einzelnen Spuren vorhandenen Teilportionen gleichzeitig begonnen wird, auch wenn diese Teilportionen zeitlich nacheinander entstanden sind. Eine solche Vorgehensweise kann insbesondere Situationen berücksichtigen, in denen mit der Zufuhr der nachfolgenden Produkte in allen Spuren gleichzeitig begonnen wird, d.h. - bildlich gesprochen - alle Spuren stets gleichzeitig mit neuen Produkten beladen werden.

Die Erfindung sorgt dafür, dass sowohl Produktverluste als auch die Notwendigkeit manueller Korrekturen minimiert werden können. Ersteres ist vor allem bei hochpreisigen Produkten vorteilhaft, während letzteres die Produktionshygiene wesentlich verbessert.

Vorteilhafte Ausführungsformen der Erfindung sind auch in den abhängigen Ansprüchen, der Beschreibung sowie der Zeichnung angegeben.

Erfindungsgemäß ist vorgesehen, dass jeweils bei Entstehen einer Teilportion in einer Spur mit dem Aufschneiden in den verbleibenden anderen Spuren fortgefahren wird. Vollständige Portionen können also weiterhin gebildet und abtransportiert werden, auch wenn in einer oder mehreren Spuren das Aufschneiden des Produkts bereits beendet worden ist.

In einem nicht zur Erfindung gehörenden Ausführungsbeispiel erfolgt jeweils die Komplettierung der Teilportionen in einer Spur unabhängig von den Komplettierungen der Teilportionen in den anderen Spuren, wobei insbesondere in jeder Spur eine entstandene Teilportion unabhängig von dem Entstehen von Teilportionen in den anderen Spuren komplettiert wird. Es kann also mit dem Aufschneiden eines nachfolgenden Produkts und somit mit der Komplettierung der in der betreffenden Spur vorhandenen Teilportion begonnen werden, während in den anderen Spuren das Aufschneiden der Produkte noch andauert. Ein derartiges zeitliches Auseinanderfallen des Komplettierungsbeginns ist jedoch nicht zwingend. Erfindungsgemäß ist vorgesehen, dass bei zeitlich nacheinander entstehenden Teilportionen die Portionskomplettierungen in den einzelnen Spuren derart koordiniert werden, dass jeweils bei Entstehen einer Teilportion in einer Spur mit dem Aufschneiden in den verbleibenden anderen Spuren fortgefahren und mit der Komplettierung der Teilportionen erst nach Entstehen der letzten Teilportion begonnen wird. Eine solche Vorgehensweise ist beispielsweise dann günstig, wenn die Spuren gleichzeitig mit neuen Produkten beladen werden. Dies kann von der jeweiligen Anwendung und/oder von der Ausgestaltung bzw. Betriebsweise der jeweiligen Produktzuführung abhängig sein.

Des Weiteren ist insbesondere vorgesehen, dass für jede Spur die Komplettierung einer Teilportion nach Zwischenpositionierung der Teilportion in einem Wartebereich und Rückführung der Teilportion in einen Portionierbereich erfolgt.

Was die Produktzuführung anbetrifft, so kann in einem Ausführungsbeispiel vorgesehen sein, dass die Produkte in den Spuren vollkommen unabhängig voneinander dem Schneidmesser zugeführt werden.

Es ist auch möglich, dass die Produkte in den Spuren dem Schneidmesser derart zugeführt werden, dass mehrere parallel nebeneinander angeordnete Fördereinrichtungen gemeinsam angetrieben und die Einzelgeschwindigkeiten der Fördereinrichtungen individuell verändert werden.

Wie eingangs bereits erwähnt, können derartige spurindividuelle Produktzufuhren notwendig oder gewünscht sein, wenn ein zumindest weitgehend konstantes Portionsgewicht gewünscht ist und die Produkte hinsichtlich ihres Gewichts- bzw. Querschnittsprofils voneinander abweichen.

Des Weiteren ist es bevorzugt, wenn die Komplettierung der Teilportionen und die Zuführung der Produkte zeitlich aufeinander abgestimmt werden, wobei dies jeweils ausschließlich spurbezogen oder unter Berücksichtigung aller Spuren erfolgen kann.

Bei der erfindungsgemäßen Aufschneidevorrichtung kann die Übergabeeinheit derart ausgestaltet und betreibbar sein, dass auf jeder Förderstrecke die Komplettierung einer auf der ersten Fördereinheit entstandenen Teilportion durch Zwischenpositionierung der Teilportion auf der zweiten Fördereinheit und Rückführung der Teilportion auf die erste Fördereinheit durchführbar ist.

Die Fördereinheiten können jeweils einen Bandförderer, insbesondere einen Endlosbandförderer, umfassen, der sowohl in der einen Förderrichtung als auch in der entgegengesetzten Richtung betreibbar ist.

Erfindungsgemäß sind die Förderstrecken derart betreibbar, dass jeweils bei Entstehen einer Teilportion auf einer Förderstrecke das Übergeben vollständiger Portionen auf den verbleibenden anderen Förderstrecken fortsetzbar ist.

Gemäß einer nicht zur Erfindung gehörenden Alternative können die Förderstrecken unabhängig voneinander betreibbar sein, wobei insbesondere auf jeder Förderstrecke eine entstandene Teilportion unabhängig von dem Entstehen von Teilportionen auf den anderen Förderstrecken komplettierbar ist.

Erfindungsgemäß sind die Förderstrecken derart koordiniert betreibbar, dass bei zeitlich nacheinander entstehenden Teilportionen jeweils bei Entstehen einer Teilportion auf einer Förderstrecke das Übergeben vollständiger Portionen auf den verbleibenden anderen Förderstrecken fortsetzbar und die Komplettierung von Teilportionen bis nach Entstehen der letzten Teilportion aussetzbar ist.

Die Erfindung wird im Folgenden beispielhaft unter Bezugnahme auf die Zeichnung beschrieben. Es zeigen:
- Fig. 1: schematisch eine Draufsicht auf eine erfindungsgemäße Aufschneidevorrichtung,
- Fig. 2: schematisch eine perspektivische Ansicht einer erfindungsgemäßen Übergabeeinheit, und
- Fig. 3: schematisch den Ablauf einer mit der Erfindung möglichen Portionskomplettierung.

Gemäß Fig. 1 umfasst die erfindungsgemäße Aufschneidevorrichtung, bei der es sich um einen Hochgeschwindigkeits-Slicer handelt, eine Produktzuführung 21 mit einer Produktauflage 31 für die hier nicht dargestellten Produkte sowie mit einem gemeinsamen Antrieb 33 für zwei Einzel-Fördereinrichtungen 19, die an einem gemeinsamen Träger 37 angebracht sind, der mittels des gemeinsamen Antriebs 33 längs einer parallel zur Förderrichtung F verlaufenden Führung 35 in Förderrichtung F und entgegen der Förderrichtung F bewegbar ist, wie es durch den Doppelpfeil angedeutet ist.

Die Produkte können jeweils an ihrem hinteren Ende von der betreffenden, hier als Produktgreifer ausgebildeten Fördereinrichtung 19 ergriffen werden. Wenn der gemeinsame Träger 37 mittels des gemeinsamen Antriebs 33 in Richtung einer Schneidebene 15 bewegt wird, werden dabei alle Produktgreifer 19 und somit alle Produkte zwangsweise mitgenommen. Zum Aufschneiden der nächsten Produkte werden die Produktgreifer 19 wieder in die Ausgangsstellung zurückbewegt. Während des Aufschneidens gibt folglich der gemeinsame Antrieb 33 eine gemeinsame Vorschubgeschwindigkeit für die Produkte vor, die aber für jedes Produkt individuell korrigiert werden kann, indem während des Aufschneidens die Produktgreifer 19 unabhängig voneinander relativ zum Träger 37 bewegt werden, wie es durch die Doppelpfeile an den Produktgreifern 19 angedeutet ist.

Für jedes Produkt kann hierdurch eine Feinabstimmung oder Korrektur der durch den gemeinsamen Antrieb 33 bestimmten gemeinsamen Vorschubgeschwindigkeit erfolgen, um auf diese Weise beispielsweise individuelle Schwankungen des Produktquerschnitts bzw. der Produktdichte über die Produktlänge so auszugleichen, dass die von den Produkten abgetrennten Produktscheiben bzw. daraus gebildete Portionen jeweils ein gewünschtes Gewicht aufweisen.

Alternativ kann die Produktzuführung 21 derart ausgebildet sein, dass für jedes Produkt eine separate Zuführung vorhanden ist, wobei die Produktzuführungen vollkommen unabhängig voneinander betrieben werden können.

In dem dargestellten Ausführungsbeispiel werden gleichzeitig zwei Produkte aufgeschnitten d.h. die Aufschneidevorrichtung ist hier zweispurig ausgebildet. Die Anzahl der mehrerer Spuren ist aber grundsätzlich beliebig.

In der Schneidebene 15 bewegt sich wenigstens ein nicht dargestelltes Schneidmesser, bei dem es sich beispielsweise um ein um eine Messerachse rotierendes Sichelmesser oder um ein Kreismesser handelt, das um eine Messerachse rotiert und zusätzlich um eine Mittelachse planetarisch umläuft.

Der Schneidebene 15 in Förderrichtung F nachgeordnet ist eine Übergabeeinheit 23, die für jede Spur eine als Portionierband ausgebildete erste Fördereinheit 25 sowie eine als Steuerband ausgebildete zweite Fördereinheit 27 umfasst. Außerdem ist ein den beiden Steuerbändern 27 nachgeordnetes, beiden Spuren gemeinsam zugeordnetes weiteres Steuerband 28 vorgesehen.

Wie durch die Doppelpfeile angedeutet, sind die Portionierbänder 25 und die Steuerbänder 27 sowohl in Förderrichtung F als auch in die entgegengesetzte Richtung antreibbar, d.h. auf diesen Bänder liegende Scheiben, Portionen oder Teilportionen können in Abhängigkeit von Steuersignalen oder -befehlen einer hier nicht dargestellten Steuereinrichtung sowohl in Förderrichtung F als auch entgegen der Förderrichtung F transportiert werden.

Erfindungsgemäß ist die Übergabeeinheit 23 folglich bezüglich der beiden Spuren derart separiert ausgebildet, dass die beiden Portionierbänder 25 und die beiden Steuerbänder 27 jeweils unabhängig voneinander betrieben werden können.

Wie der Darstellung der Fig. 2 entnommen werden kann, kann die Übergabeeinheit 23 weitere Funktionen aufweisen, die jeweils durch die Doppelpfeile angedeutet sind. Die Portionsbänder 25 können angehoben und abgesenkt werden, und zwar entweder unabhängig von den Steuerbändern 27 oder gemeinsam mit den Steuerbändern 27. Ein derartiges Absenken und Anheben der Portionierbänder 25 kann insbesondere zur Anpassung des Fallweges bzw. der Fallhöhe der abgetrennten Produktscheiben während einer Portionsbildung dienen. Des Weiteren können die Portionierbänder 25 verschwenkbar sein, um insbesondere die der Schneidebene 15 (vgl. Fig. 1) zugewandten freien Enden der Portionierbänder 25 jeweils in eine Position zu bringen, in der unbrauchbare Produktstücke, die insbesondere bei der Durchführung von Trimmschnitten zu Beginn eines Aufschneidevorgangs anfallen, entsorgt werden können.

Sowohl das Absenken und Anheben als auch das Verschwenken jedes Portionierbandes 25 kann unabhängig von dem jeweils anderen Portionierband 25 erfolgen, d.h. auch diesbezüglich kann eine Separierung der beiden Spuren gegeben sein.

Zur Veranschaulichung ist in Fig. 2 auf jedem Portionierband 25 eine Portion 13 dargestellt, die aus einer so genannten geschindelten Anordnung mehrerer abgetrennter Produktscheiben besteht. Während des normalen Aufschneidebetriebs werden diese Portionen 13, sobald sie vollständig sind, rasch vom jeweiligen Portionierband 27 auf das Steuerband 27 überführt. Vom Steuerband 27 wird die Portion 13 dann an das gemeinsame Steuerband 28 übergeben. Ein Weitertransport von dem gemeinsamen Steuerband 28 an nachgeschaltete Einrichtungen, wie beispielsweise ein weiteres Förderband 29 (vgl. Fig. 1), kann beispielsweise dann erfolgen, sobald auf dem gemeinsamen Steuerband 28 zwei vollständige Portionen 13 nebeneinander vorhanden sind.

Für die im Einleitungsteil bereits erläuterte Portionskomplettierung kann eine unvollständige Portion vorübergehend "geparkt" werden, indem die unvollständige Portion von dem Portionierband 25 an das erste Steuerband 27 übergeben wird. Das dadurch freie Portionierband 25 steht dann zur Aufnahme von bei den Trimmschnitten am nachfolgenden Produkt entstehenden unbrauchbaren Produktstücken zur Verfügung. Diese können beispielsweise durch Abklappen nach unten und Betreiben des Portionierbands 25 entgegen der Förderrichtung F entsorgt werden. Das nunmehr wiederum freie Portionierband 25 kann dann wieder die auf dem ersten Steuerband 27 parkende unvollständige Portion aufnehmen, indem diese durch Betreiben der beiden Bänder 25, 27 entgegen der Förderrichtung F auf das Portionierband 25 zurückgeführt wird.

Wie bereits erwähnt, können gemäß einer nicht zur Erfindung gehörenden Alternative derartige Portionskomplettierungen in den einzelnen Spuren vollkommen unabhängig voneinander erfolgen. Erfindungsgemäß wird dagegen eine Vorgehensweise gewählt, wie sie nachstehend anhand von Fig. 3 näher erläutert wird.

In den Fig. 3a bis 3f symbolisiert jeder Strich eine abgetrennte Produktscheibe, wobei eine vollständige Portion durch fünf derartige Striche angedeutet ist.

Fig. 3a zeigt den "normalen" Aufschneidebetrieb. Auf den Portionierbändern 25 entstehende Portionen 13 werden, sobald sie vollständig sind, an das jeweilige nachgeordnete Steuerband 27 übergeben und dann über das weitere Steuerband 28 abtransportiert.

In Fig. 3a ist eine Situation dargestellt, in der auf den Portionierbändern 25 gerade Portionen gebildet werden, die momentan noch nicht vollständig sind, sondern nur jeweils drei Scheiben umfassen.

Da das eine Produkt 11 eine kürzere Restlänge aufweist als das andere Produkt 11, ist der Aufschneidevorgang in der einen Spur beendet, während in der anderen Spur das Aufschneiden des Produkts 11 noch andauert. Dies ist in Fig. 3b gezeigt.

Auf dem Portionierband 25 der Spur mit dem Produkt kürzerer Restlänge ist folglich eine unvollständige Teilportion 17 entstanden, die lediglich drei Produktscheiben umfasst. Die Teilportion 17 wird in diesem Beispiel vorerst nicht auf das nachgeordnete Steuerband 27 transportiert, sondern verbleibt auf dem Portionierband 25, das folglich vorübergehend angehalten bleibt. Die zuvor auf dem ersten Steuerband 27 befindliche vollständige Portion ist bereits auf das weitere Steuerband 28 transportiert worden.

Fig. 3c zeigt die Situation, in der nun auch das Produkt in der anderen Spur vollständig aufgeschnitten ist. Die letzte Portion dieses Produkts kann ebenfalls unvollständig sein, d.h. es ist auch in dieser Spur eine Teilportion 17 entstanden, die in diesem Beispiel lediglich eine einzige Produktscheibe umfasst.

In dem hier erläuterten Ausführungsbeispiel ist vorgesehen, dass die Komplettierung dieser beiden Teilportionen 17 gleichzeitig beginnt. Hierzu werden gemäß Fig. 3d die beiden Teilportionen 17 vom jeweiligen Portionierband 25 auf das jeweilige Steuerband 27 überführt, wo sie zwischenpositioniert werden. Anschließend werden beide Spuren jeweils mit einem neuen Produkt 11 beladen (Fig. 3e), und es werden an den vorderen Produktenden jeweils die so genannten Trimmschnitte durchgeführt, wobei die dabei entstehenden unbrauchbaren Produktstücke 39 auf den Portionsbändern 25 aufgenommen werden. Diese Produktstücke 39 können beispielsweise in der vorstehend erwähnten Art und Weise mittels der Portionierbänder 25 entsorgt werden.

Daraufhin erfolgt die Rückführung der zwischengeparkten Teilportionen 17, indem gemäß Fig. 3f die Steuerbänder 27 und die Portionierbänder 25 entgegen der Förderrichtung F bewegt werden und so die Teilportionen 17 wieder in ihre Ausgangsstellung auf den - zwischenzeitlich frei gewordenen - Portionierbändern 25 gelangen. Von den durch die erwähnten Trimmschnitte vorbereiteten neuen Produkten 11 abgetrennte Produktscheiben können so die Teilportionen der vorhergehenden Produkte komplettieren. Während die eine Teilportion noch zwei Produktscheiben für ihre Vervollständigung benötigt, ist die andere Teilportion 17 durch vier weitere Produktscheiben zu komplettieren.

Somit ist es erfindungsgemäß nicht erforderlich, Teilportionen von Hand zu komplettieren. Außerdem werden Produktverluste minimiert, da Teilportionen nicht entsorgt werden müssen.

### Bezugszeichenliste

- 11: Produkt
- 13: Portion
- 15: Schneidebene
- 17: Teilportion
- 19: Fördereinrichtung
- 21: Produktzuführung
- 23: Übergabeeinheit
- 25: erste Fördereinheit, Portionierband
- 27: zweite Fördereinheit, Steuerband
- 28: Fördereinheit, weiteres Steuerband
- 29: nachgeschaltete Einrichtung
- 31: Produktauflage
- 33: gemeinsamer Antrieb
- 35: Führung
- 37: Träger
- 39: Produktstücke

- F: Förderrichtung

## Patentansprüche

1. Verfahren zum gleichzeitigen Aufschneiden mehrerer Lebensmittelprodukte (11) in jeweils mehrere Produktscheiben umfassende Portionen (13),
bei dem
- die Produkte (11) mit einer gemeinsamen Aufschneidevorrichtung, insbesondere einem Hochleistungs-Slicer, aufgeschnitten werden, die wenigstens ein Schneidmesser aufweist, das in einer Schneidebene (15) um eine Messerachse rotiert und/oder um eine Mittelachse planetarisch umläuft und dem die Produkte (11) mehrspurig zugeführt werden, und
- jeweils nach Aufschneiden eines Produktes (11) vorhandene unvollständige Teilportionen (17) durch Scheiben eines nachfolgenden Produktes (11) komplettiert werden,
wobei die Komplettierung von Teilportionen (17) in separaten Spuren erfolgt, die jeweils wenigstens zwei aufeinander folgende Fördereinheiten (25, 27) umfassen, wobei erste Fördereinheiten (25) der Spuren und zweite Fördereinheiten (27) der Spuren jeweils unabhängig voneinander betreibbar sind,
wobei bei zeitlich nacheinander entstehenden Teilportionen (17) die Portionskomplettierungen in den einzelnen Spuren derart koordiniert werden, dass jeweils bei Entstehen einer Teilportion (17) in einer Spur mit dem Aufschneiden in den verbleibenden anderen Spuren fortgefahren und mit der Komplettierung der Teilportionen (17) erst nach Entstehen der letzten Teilportion (17) begonnen wird, und
wobei mit der Komplettierung der in den einzelnen Spuren vorhandenen Teilportionen (17) gleichzeitig begonnen wird.

2. Verfahren nach Anspruch 1,
**dadurch gekennzeichnet,**
**dass** für jede Spur die Komplettierung einer Teilportion (17) nach Zwischenpositionierung in einem Wartebereich und Rückführung in einen Portionierbereich erfolgt.

3. Verfahren nach Anspruch 1 oder 2,
**dadurch gekennzeichnet,**
**dass** die Produkte (11) in den Spuren vollkommen unabhängig voneinander dem Schneidmesser zugeführt werden.

4. Verfahren nach Anspruch 1 oder 2,
**dadurch gekennzeichnet,**
**dass** die Produkte (11) in den Spuren dem Schneidmesser derart zugeführt werden, dass mehrere parallel nebeneinander angeordnete Fördereinrichtungen (19) gemeinsam angetrieben und die Einzelgeschwindigkeiten der Fördereinrichtungen (19) individuell verändert werden.

5. Verfahren nach einem der vorhergehenden Ansprüche,
**dadurch gekennzeichnet,**
**dass** die Komplettierung der Teilportionen (17) und die Zuführung der Produkte (11) zeitlich aufeinander abgestimmt werden.

6. Vorrichtung, insbesondere Hochleistungs-Slicer, zum gleichzeitigen Aufschneiden mehrerer Lebensmittelprodukte (11) in jeweils mehrere Produktscheiben umfassende Portionen (13), mit
- einer Produktzuführung (21), die mehrere parallel nebeneinander angeordnete Fördereinrichtungen (19) umfasst, mit denen die Produkte (11) einer Schneidebene (15) mehrspurig zuführbar sind, in der sich wenigstens ein Schneidmesser, insbesondere rotierend und/oder umlaufend, bewegt, und
- einer dem Schneidmesser nachgeordneten, zumindest einem Teil der Spuren zugeordneten Übergabeeinheit (23), mit der vollständige Portionen (13) an der Übergabeeinheit (23) nachgeschaltete Einrichtungen (25) übergebbar und jeweils nach Aufschneiden eines Produktes (11) vorhandene unvollständige Teilportionen (17) durch Scheiben eines nachfolgenden Produktes (11) komplettierbar sind,
wobei die Übergabeeinheit (23) für jede zugeordnete Spur eine separate Förderstrecke aufweist, die wenigstens zwei aufeinander folgende Fördereinheiten (25, 27) umfasst,
wobei erste Fördereinheiten (25) der Spuren und zweite Fördereinheiten (27) der Spuren jeweils unabhängig voneinander betreibbar sind, und
wobei die Förderstrecken (25, 27) derart koordiniert betreibbar sind, dass bei zeitlich nacheinander entstehenden Teilportionen (17) jeweils bei Entstehen einer Teilportion (17) auf einer Förderstrecke (25, 27) das Übergeben vollständiger Portionen (13) auf den verbleibenden anderen Förderstrecken (25, 27) fortsetzbar und die Komplettierung von Teilportionen (17) bis nach Entstehen der letzten Teilportion (17) aussetzbar ist, und dass die Komplettierung
der in den einzelnen Spuren vorhandenen Teilportionen (17) gleichzeitig beginnbar ist.

7. Vorrichtung nach Anspruch 6,
**dadurch gekennzeichnet,**
**dass** auf jeder Förderstrecke die Komplettierung einer auf der ersten Fördereinheit (25) entstandenen Teilportion (17) durch Zwischenpositionierung der Teilportion (17) auf der zweiten Fördereinheit (27) und Rückführung der Teilportion (17) auf die erste Fördereinheit (25) durchführbar ist.

8. Vorrichtung nach Anspruch 7,
**dadurch gekennzeichnet,**
**dass** die Fördereinheiten (25, 27) jeweils einen Bandförderer, insbesondere einen Endlosbandförderer, umfassen, der sowohl in der einen Förderrichtung (F) als auch in der entgegengesetzten Richtung betreibbar ist.

## Claims

1. A method for the simultaneous slicing of a plurality of food products (11) into portions (13) respectively comprising a plurality of product slices,
in which
- the products (11) are sliced using a common slicing apparatus, in particular a high-performance slicer, which has at least one cutting blade which rotates in a cutting plane (15) about a blade axis and/or revolves in planetary motion about a center axis and to which the products (11) are supplied on multiple tracks; and
- incomplete part portions (17) respectively present after slicing a product (11) are completed by slices of a subsequent product (11),
wherein the completion of part portions (17) takes place in separate tracks which each comprise at least two conveyor units (25, 27) following one another, with first conveyor units (25) of the tracks and second conveyor units (27) of the tracks each being operable independently of one another;
wherein, with part portions (17) created consecutively in time, the portion completions are coordinated in the individual tracks such that in each case, on the creation of a part portion (17) in one track, work is continued with the slicing in the remaining other tracks and the completion of the part portions (17) is only started after creation of the last part portion (17); and
wherein the completion of the part portions (17) present in the individual tracks is started simultaneously.

2. A method in accordance with claim 1,
**characterized in that**
the completion of a part portion (17) takes place for each track after an intermediate positioning in a waiting zone and a return into a portioning region.

3. A method in accordance with claim 1 or claim 2, **characterized in that**
the products (11) are supplied to the cutting blade completely independently of one another in the tracks.

4. A method in accordance with claim 1 or claim 2, **characterized in that**
the products (11) are supplied in the tracks to the cutting blade such that a plurality of conveying devices (19) which are arranged in parallel next to one another are driven together and the individual speeds of the conveying devices (19) are individually varied.

5. A method in accordance with any one of the preceding claims, **characterized in that**
the completion of the part portions (17) and the supply of the products (11) are coordinated with one another in time.

6. An apparatus, in particular a high-performance slicer, for a simultaneous slicing of a plurality of food products (11) into portions (13) respectively comprising a plurality of product slices, having
- a product supply (21) which comprises a plurality of conveying devices (19) arranged in parallel next to one another with which the products (11) can be supplied in multiple tracks to a cutting plane (15) in which at least one cutting blade moves, in particular in a rotating and/or revolving manner; and
- a transfer unit (23) which is arranged downstream of the cutting blade, which is associated with at least some of the tracks and with which complete portions (13) can be transferred to devices (25) connected downstream of the transfer unit (23) and respective existing incomplete part portions (17) can be completed after slicing a product (11) by slices of a subsequent product (11),
wherein the transfer unit (23) has a separate conveying path for each associated track and comprises at least two conveyor units (25, 27) which follow one another;
wherein first conveyor units (25) of the tracks and second conveyor units (27) of the tracks are each operable independently of one another; and
wherein the conveying paths (25, 27) are operable in a coordinated manner such that, with part portions (17) created consecutively in time, on a creation of a part portion (17) on a conveying path (25, 27), the transfer of complete portions (13) on the remaining other conveying paths (25, 27) can in each case be continued and the completion of part portions (17) can be suspended until after the creation of the last part portion (17), and wherein the completion of the part portions (17) present in the individual tracks can be started simultaneously.

7. An apparatus in accordance with claim 6,
**characterized in that**
the completion of a part portion (17) created on the first conveyor unit (25) can be carried out on each conveying path by a buffer positioning of the part portion (17) on the second conveyor unit (27) and by a return of the part portion (17) onto the first conveyor unit (25).

8. An apparatus in accordance with claim 7,
**characterized in that**
the conveyor units (25, 27) each comprise a belt conveyor, in particular a continuous belt conveyor, which is operable both in the one conveying direction (F) and in the opposite direction.

## Revendications

1. Procédé pour découper simultanément plusieurs produits alimentaires (11) en portions respectives (13) incluant plusieurs tranches de produits,
dans lequel
- les produits (11) sont coupés avec un dispositif de coupe commun, en particulier une trancheuse à haute performance, qui comprend au moins un couteau de coupe, qui est en rotation dans un plan de coupe (15) autour d'un axe de couteau et/ou qui décrit un mouvement planétaire autour d'un axe médian, et auquel les produits (11) sont amenés sur plusieurs voies, et
- les portions partielles incomplètes (17) qui se présentent respectivement après la découpe d'un produit (11) sont complétées par des tranches d'un produit successif (11),
dans lequel le complètement de portions partielles (19) a lieu dans des voies séparées qui incluent respectivement au moins deux unités de convoyage (25, 27) mutuellement successives, dans lequel des premières unités de convoyage (25) des voies et des secondes unités de convoyage (27) des voies sont amenées à fonctionner respectivement indépendamment les unes des autres,
dans lequel dans des portions partielles (17) qui apparaissent temporellement les unes après les autres, le complètement des portions est coordonné dans les voies individuelles de telle façon que lors de l'apparition d'une portion partielle (17) dans une voie on poursuit respectivement la découpe dans les autres voies restantes et on commence le complètement des portions partielles (17) uniquement après apparition de la dernière portion partielle (17), et
dans lequel on commence simultanément le complètement des portions partielles (17) présentes dans les voies individuelles.

2. Procédé selon la revendication 1,
**caractérisé en ce que** pour chaque voie le complètement d'une portion partielle (17) a lieu après positionnement intermédiaire dans une zone d'attente et retour vers une zone de portionnement.

3. Procédé selon la revendication 1 ou 2,
**caractérisé en ce que** les produits (11) dans les voies sont amenés totalement indépendamment les uns des autres au couteau de coupe.

4. Procédé selon la revendication 1 ou 2,
**caractérisé en ce que** les produits dans les voies sont amenés au couteau de coupe de telle façon que l'on fait fonctionner conjointement plusieurs systèmes de convoyage (19) agencés parallèlement les uns à côté des autres et qu'on modifie individuellement les vitesses individuelles des systèmes de convoyage (19).

5. Procédé selon l'une des revendications précédentes,
**caractérisé en ce que** le complètement des portions partielles (17) et l'amenée des produits (11) sont accordés temporellement l'un à l'autre.

6. Dispositif, en particulier trancheuse à haute performance, pour la découpe simultanée de plusieurs produits alimentaires (11) en portions (13) qui incluent respectivement plusieurs tranches de produits, comprenant
- une amenée de produits (21), qui inclut plusieurs systèmes de convoyage (19) agencés parallèlement les uns à côté des autres, au moyen desquels les produits (11) peuvent être amenés sur plusieurs voies à un plan de coupe (15) dans lequel se déplace au moins un couteau de coupe, en particulier en rotation et/ou en mouvement orbital, et
- une unité de transfert (23) agencée à la suite du couteau de coupe et associée à au moins une partie des voies, au moyen de laquelle des portions complètes (13) peuvent être transférées à des systèmes (25) placés à la suite de l'unité de transfert (23) et des portions partielles incomplètes (17) qui se présentent respectivement après la découpe d'un produit (11) peuvent être complétées par des tranches d'un produit successif (11),
dans lequel l'unité de transfert (23) comprend pour chaque voie associée un trajet de convoyage séparé qui inclut au moins deux unités de convoyage (25, 27) mutuellement successives,
dans lequel des premières unités de convoyage (25) des voies et des secondes unités de convoyage (27) des voies sont susceptibles d'être mises en fonctionnement respectivement indépendamment les unes des autres, et
dans lequel les trajets de convoyage (25, 27) sont amenés à fonctionner de manière coordonnée de telle façon que pour des portions partielles (17) qui apparaissent temporellement les unes après les autres, à chaque fois lors de l'apparition d'une portion partielle (17) sur un trajet de convoyage (25, 27), le transfert de portions complètes (13) vers les autres trajets de convoyage restants (25, 27) peut être poursuivi et le complètement de portions partielles (17) est suspendu jusqu'après l'apparition de la dernière portion partielle (17), et que le complètement des portions partielles (17) présentes dans les voies individuelles peut être amené à commencer simultanément.

7. Dispositif selon la revendication 6,
**caractérisé en ce que** sur chaque trajet de convoyage le complètement d'une portion partielle (17) apparue sur la première unité de convoyage (25) est susceptible d'être exécuté par positionnement intermédiaire de la portion partielle (17) sur la seconde unité de convoyage (27) et retour de la portion partielle (17) vers la première unité de convoyage (25).

8. Dispositif selon la revendication 3,
**caractérisé en ce que** les unités de convoyage (25, 27) incluent respectivement un convoyeur à bande, en particulier un convoyeur à bande sans fin, qui peut être amené à fonctionner aussi bien dans une direction de convoyage (F) que dans la direction opposée.
